# DEMANDE DE BREVET EUROPEEN

(11) **EP 2 369 097 A1**
(43) Date de publication de la demande: **28.09.2011**
(21) Numéro de dépôt: 11159631.8
(22) Date de dépôt: 24.03.2011
(51) Int. Cl.: E04H 15/18, E04H 15/26, E04H 15/64

(54) **Ensemble support d'un élément de toiture et abri léger comprenant un tel ensemble support**

(30) Priorité: 26.03.2010 FR 1001237
(71) Demandeur: Dalo, Catherine, 23180 Saint-Martin de Nigelles (FR)
(72) Inventeur: Dalo, Catherine, 23180 Saint-Martin de Nigelles (FR)
(74) Mandataire: Oudin, Stéphane

(57) **Abrégé**

La présente invention concerne un ensemble support (51) d'un élément de toiture (52) comportant un cadre (53) et une toile (54) fixée sur le cadre (53) et destinée à être tendue entre ledit cadre (53) et l'ensemble support (51), ledit ensemble support (51) comprenant un mât central (56) et étant remarquable en ce qu'il comprend des moyens de liaison montés coulissants et verrouillables sur ledit mât central (56) et agencés pour être fixés à la toile (54), une pluralité de câbles (58) fixé sur l'extrémité supérieure du mât central (56).

La présente invention a aussi pour objet un abri léger (50) comprenant un ensemble support (51) selon l'invention, un cadre (53) et une toile (54), et un auvent modulaire (100) comprenant une pluralité d'abris légers (50).

La présente invention concerne enfin les procédés de montage desdits abri léger (50) et auvent modulaire (100).

## Description

### Domaine technique

La présente invention concerne un ensemble support d'un élément de toiture comportant un cadre et une toile destinée à être tendue entre le cadre et l'ensemble support, un abri léger comprenant un tel ensemble support, un auvent modulaire constitué d'une pluralité d'abris légers. La présente invention concerne également les procédés de montage respectifs des abri léger et auvent modulaire.

### Technique antérieure

Dans le domaine de ce type d'abri, on connaît déjà un abri de type à mât central tel que celui décrit dans la demande de brevet européen EP 1 932 983 déposée au nom de la demanderesse. Cet abri 1, selon l'état de la technique, est représenté sur la figure 1 et comporte un ensemble support 2, un élément de toiture comportant un cadre 3 en forme de quadrilatère et une toile 4 fixée par sa partie périphérique externe sur le cadre 3 et destinée à être tendue entre ledit cadre 3 et l'ensemble support 2.

Ledit ensemble support 2 comprend un mât central 5, une cerce 6 montée coulissante, apte à être verrouillée sur ledit mât central 5 et agencée pour recevoir la partie centrale de ladite toile 4, une bride 7 fixée sur la partie supérieure dudit mât central 5, ladite bride 7 comportant un ensemble de poulies 8 radiales aptes à recevoir chacune un câble 9, et une bague de tension 10 montée coulissante et apte à être verrouillée sur ledit mât central 5.

Chaque câble 9 passe sur une des poulies 8 et a une première extrémité fixée à la bague de tension 10 et une deuxième extrémité fixée au cadre 3, ladite bague de tension 10 de l'ensemble support 2 étant verrouillée sur le mât central 5 dans une position telle que les câbles 9 sont tendus.

Le montage de cet abri se déroule de la manière suivante. L'ensemble support 2, comprenant le mât central 5, la cerce 6, la bride 7, la bague de tension 10 et les câbles 9, est érigé. Le cadre 3 est ensuite disposé ou assemblé autour dudit ensemble support 2. La deuxième extrémité de chaque câble 9 de l'ensemble support 2 est alors fixée à des points de fixation 11 prévus sur le cadre 3. La toile 4 est fixée sur le cadre 3 par sa périphérie externe et sur la cerce 6 par sa périphérie interne définie par sa partie centrale. La bague de tension 10 est tirée vers le bas pour, d'une part, lever le cadre 3 et, d'autre part, tendre la toile 4 en poussant la cerce 6 vers le bas. Enfin, une fois la tension de toile souhaitée obtenue, la bague de tension 10 est verrouillée sur le mât central 5 dans la position finale désirée.

L'ensemble support 2 selon l'état de la technique présente un certain nombre d'inconvénients. En effet, du fait de son grand nombre d'éléments constitutifs et de leur complexité, cet ensemble support 2 est particulièrement difficile et onéreux à réaliser et à mettre en ouvre.

Par ailleurs, lors de la fixation de la deuxième extrémité de chaque câble 9 de l'ensemble support 2 sur le cadre 3 à des points de fixation 11, si on échappe ledit câble 9 et que ce dernier se dégage de sa poulie 8 et tombe à terre, il faut alors prendre une échelle ou un échafaudage pour engager à nouveau le câble 9 dans sa poulie 8 et le fixer sur le cadre 3, car les poulies 8 sont solidaires de la bride 7 fixée sur la partie supérieure dudit mât central 5. Cette manipulation doit être réalisée avec beaucoup d'attention afin d'éviter une augmentation du coût de montage due à l'augmentation des heures de montage et l'emploi de matériels supplémentaires.

Par ailleurs, pour les cadres 3 de grandes dimensions, les câbles 9 doivent être reliés à plusieurs points de fixation 11 répartis le long de chacun de côtés des cadres 3 mais également aux sommets desdits cadres 3 sous peine de voir le cadre se déformer. Les câbles 9 reliés aux sommets génèrent, compte tenu du porte-à-faux, des efforts mécaniques tels qu'il est nécessaire d'augmenter de façon significative la section desdits cadres 3 et de mettre en place des renforts 12 pour s'opposer aux sollicitations mécaniques. Enfin, cette configuration nécessite d'avoir des câbles 9 de longueur différente. Par conséquent, le coût de revient de ce type d'abri 1 est élevé car les sections du cadre 3 sont importantes et une telle configuration ne permet pas une uniformisation des éléments constitutifs dudit ensemble support 2.

### Exposé de l'invention

Le but de la présente invention est donc de pallier les inconvénients précédemment cités et de proposer une solution alternative d'un ensemble support d'un élément de toiture et d'un abri léger de type à mât central comprenant un tel ensemble support dont les structures sont significativement plus légères donc plus économiques et sont telles que leur montage est avantageusement plus facile du fait notamment du nombre réduit de pièces différentes.

Conformément à l'invention, il est donc proposé un ensemble support d'un élément de toiture d'un abri léger comprenant un mât central, l'élément de toiture comportant un cadre, une toile fixée par son bord périphérique extérieur sur le cadre et destinée à être tendue entre ledit cadre et l'ensemble support, et des moyens de liaison agencés pour recevoir la partie centrale de ladite toile, remarquable en ce qu'il comprend .
- une bride montée coulissante sur ledit mât central et agencée pour être verrouillée à l'extrémité supérieure du mât central par des moyens de verrouillage rapide de type à encliquetage et
- une pluralité de câbles dont l'une des extrémités est fixée sur ladite bride, l'autre étant destinée à être fixée sur le cadre, et
   en ce que lesdits moyens de liaison sont montés coulissants sur ledit mât central et agencés pour être verrouillés sur ledit mât central.

La présente invention a également pour objet un abri léger du type à mât central, remarquable en ce qu'il comprend .
- un ensemble support selon l'invention ;
- un cadre disposé autour du mât central dudit ensemble support, ayant une forme de polygone régulier, et étant suspendu par les câbles de l'ensemble support reliés uniquement aux points de fixation du cadre disposés au droit de chaque sommet du cadre ;
- une toile pourvue dans sa partie centrale d'un orifice dont le bord définit le bord périphérique intérieur de ladite toile, fixée par son bord périphérique extérieur sur le cadre et par son bord périphérique intérieur sur les moyens de liaison de l'ensemble support, et destinée à être tendue entre ledit cadre et l'ensemble support ;
   lesdits cadre et toile constituant un élément de toiture.

Selon un mode préférentiel de réalisation, le cadre est constitué de longerons assemblés les uns aux autres par leurs extrémités et il a une forme de polygone régulier comportant un nombre pair de sommets au minimum égal à six.

Selon un autre mode préférentiel de réalisation, les longerons comportent chacun un moyen de précontrainte.

La présente invention concerne aussi un auvent modulaire remarquable en ce qu'il comprend une pluralité d'abris légers, selon l'invention, disposés les uns à côté des autres et un dispositif d'étanchéité entre les longerons en vis-à-vis des cadres de deux abris légers adjacents.

Les abris légers selon l'invention sont agencés de telle sorte qu'ils permettent d'obtenir un auvent modulaire de formes et de dimensions variées.

### Description sommaire des figures

D'autres avantages et caractéristiques ressortiront mieux de la description qui va suivre d'une variante d'exécution d'un ensemble support d'un élément de toiture, d'un abri léger de type à mât central comprenant un tel ensemble support selon l'invention et d'un auvent modulaire en référence aux figures annexées sur lesquelles :
- la figure 1 est une vue en perspective d'un abri léger comprenant un ensemble support d'un élément de toiture selon l'état de la technique ;
- la figure 2 est une vue en perspective d'un abri léger comprenant un ensemble support d'un élément de toiture selon l'invention ;
- les figures 3 à 5 sont des vues en perspective d'un abri léger selon l'invention en cours de montage au sol, à différents stades dudit montage ;
- les figures 6 à 8 sont des vues en perspective partielle ou non d'une bride d'un abri léger selon l'invention en cours de mise en place au sommet du mât central, à différents stades de ladite mise en place ;
- la figure 9 est une vue en perspective des moyens de liaison de l'ensemble support d'un élément de toiture d'un abri léger selon l'invention ;
- la figure 10 est une vue en perspective d'un abri léger selon l'invention comprenant une toile munie d'un organe de jonction ;
- la figure 11 est une série de vues de détail en perspective de l'organe de jonction de la figure précédente en cours de montage sur la toile ;
- la figure 12 est une vue en perspective d'une variante de réalisation d'un abri léger selon l'invention ;
- la figure 13 est une vue de détail de la variante de réalisation de l'abri léger selon la figure précédente ;
- la figure 14 est une série de vues de dessus de différentes configurations d'un auvent modulaire selon l'invention ;
- la figure 15 est une vue en perspective d'une section verticale de l'assemblage de deux abris légers selon l'invention constituant un auvent modulaire selon l'invention.

### Meilleure manière de réaliser l'invention technique

On a représenté sur la figure 2 un abri léger 50 comprenant un ensemble support 51, un élément de toiture 52 comportant un cadre 53 en forme de polygone et une toile 54 fixée par son bord périphérique extérieur sur le cadre 53 et destinée à être tendue entre ledit cadre 53 et l'ensemble support 51, ladite toile 54 est pourvue dans sa partie centrale d'un orifice dont le bord définit le bord périphérique intérieur de la toile 54. Cet abri léger 50 comporte en outre un collecteur d'eau pluviale 55.

Conformément à l'invention, ledit élément support 51 comporte un mât central 56, des moyens de liaison 57 (voir la figure 9) montés coulissants sur ledit mât central 56 et agencés pour être verrouillés sur ledit mât central 56, , et une pluralité de câbles 58 dont l'une des extrémités est fixée sur l'extrémité supérieure dudit mât central 56, l'autre étant destinée à être fixée sur le cadre 53. Ainsi, on comprend bien que cet élément support 51 comporte peu de pièces et est par conséquent facile et rapide à mettre en oeuvre.

Pour des raisons de facilité de montage (décrit plus loin), l'élément support 51 comporte avantageusement une bride 59 montée coulissante sur ledit mât central 56 et agencée pour être fixée à l'extrémité supérieure dudit mât central 56 et pour recevoir l'extrémité des câbles 58.Le mât central 56 est destiné à être fixé sur un massif (non représenté) par des moyens de fixation (non représentés) tels que des crosses de scellement ou tout autre moyen analogue procurant les mêmes effets tel que des chevilles chimiques ou auto-expansives par exemple.

Par ailleurs, le mât central 56 est de préférence un tube creux raccordé en partie inférieure à un dispositif d'évacuation des eaux de pluie (non représenté). De plus, ce mât central 56 comporte un orifice (non représenté) apte à coopérer avec le collecteur d'eau pluviale 55 pour évacuer vers ledit dispositif d'évacuation des eaux de pluie reçues sur la toile 54 de l'élément de toiture 52.

Les moyens de liaison 57 sont en outre agencés pour recevoir le bord périphérique intérieur de la toile 54. Pour cela, ces moyens de liaison 57 sont analogues aux moyens de liaison décrits dans la demande de brevet européen EP 1 905 926 déposée au de la demanderesse.

Ainsi, en référence avec la figure 9, la toile 54 comporte le long de son bord périphérique intérieur un jonc 541, c'est-à-dire un bourrelet. Ce jonc 541 est formé par un anneau pris dans un pli de ladite toile 54, ledit anneau étant par exemple réalisé en corde naturelle ou synthétique.

Les moyens de liaison 57 comportent une cerce 571, c'est-à-dire une partie annulaire, destinée à recevoir sur sa face extérieure le jonc 541 de la toile 54. Cette cerce 571 est pourvue à sa extrémité supérieure d'une butée 572 s'étendant radialement vers l'extérieur, fixée à la cerce 571 par exemple par soudage, et un anneau de blocage 573 qui, dans la position où la toile 54 est montée, est interposé entre le jonc 541 et la butée 573 assurant ainsi le blocage du jonc 541.

Par ailleurs, les moyens de liaison 57 comportent également une virole 574 de préférence cylindrique permettant le coulissement desdits moyens de liaisons 57 le long du mât central 56 et des moyens de jonction 575 reliant la virole 574 à la cerce 571, ces moyens de jonction 575 étant, par exemple, sous forme d'une pluralité d'ailes radiales.

Pour faciliter sa mise en place sur le mât central 56, en référence aux figures 6 à 8, la bride 59, qui est de préférence un élément tubulaire de type virole monté coulissant sur le mât central 56, comporte des moyens de verrouillage rapide 60. Ces derniers sont avantageusement de type à encliquetage et comprennent au moins un orifice 601 radial situé sur l'élément tubulaire de la bride 59, au moins un logement 602 tubulaire avantageusement cylindrique solidaire de la bride 59 et s'étendant radialement vers l'extérieur de la bride 59 au droit de l'orifice 601, une butée 603 située à l'extrémité libre dudit logement 602, un organe de poussée 604 de préférence de type ressort hélicoïdal contenu dans le logement 602 et prenant appui sur la butée 603, et un élément mobile 605 traversant en partie l'orifice 601 et agencé pour se déplacer dans le logement 602 sous l'action de l'organe de poussée 604 depuis une "position coulissement" (voir les figures 6 et 7) où son extrémité 606 est en appui sur la face extérieure du mât central 56 jusqu'à une "position verrouillage" (voir la figure 8) où son extrémité 606 se trouve à l'intérieur de la face extérieure du mât central 56.

On désigne ici par "l'intérieur de la face extérieure du mât central 56" la position dans laquelle l'extrémité 606 de l'élément mobile 605 a traversé réellement ou en projection la face extérieure du mât central 56 en direction de l'intérieur dudit mât central 56.

Pour limiter sa course à l'intérieur du logement 602, l'élément mobile 605, qui est de préférence un cylindre, est muni d'une butée 607 étant avantageusement du type d'un épaulement venant en appui sur la face extérieure de la bride 59.

Avec cette configuration des moyens de verrouillage rapide 60, dans la "position coulissement", la bride 59 peut coulisser le long du mât central 56 et, dans la "position verrouillage", la bride est bloquée à l'extrémité supérieure dudit mât central 56.

Avantageusement, dans la "position verrouillage" l'élément mobile 605 vient en appui sur la face annulaire de l'extrémité supérieure du mât central 56 (voir la figure 8). Cette "position verrouillage" est parfaitement sécurisée car, d'une part, la bride 59 a une longueur suffisante pour éviter son désengagement de l'extrémité du mât central 56 et, d'autre part, les câbles 58 de l'ensemble support 51 vont exercer sur ladite bride 59 un effort de traction vers le bas de sorte à maintenir l'élément mobile 605 en appui sur la face annulaire de l'extrémité supérieure du mât central 56 et donc maintenir la bride 59 verrouillée sur ledit mât central 56.

Dans un mode préférentiel de réalisation, les moyens de verrouillage rapide 60 comportent trois orifices 601 disposés dans un même plan radial sur la bride 59 et dont les axes font un angle de 120° entre eux, et trois ensembles "logement 602-butée 603-organe de poussée 604-élément mobile 605".

Conformément à l'invention, l'abri léger 50 comporte également un élément de toiture 52 comportant un cadre 53 disposé autour du mât central 56 de l'ensemble support 51, constitué de longeron 531 assemblés les uns aux autres, ayant une forme globale de polygone régulier et étant suspendu par les câbles 58 de l'ensemble support 51 reliés uniquement à chacun des sommets dudit cadre 53 afin de limiter les porte-à-faux. Pour des raisons d'équilibre mécanique, le cadre 53 aura avantageusement un nombre pair de sommets au minimum égal à six.

Dans un mode préférentiel de réalisation, le cadre 53 a une forme d'hexagone régulier.

De ce fait, tous les câbles 58 sont de longueur identique limitant ainsi le nombre de pièces différentes à approvisionner pour réaliser ledit abri léger 50.

Par ailleurs, afin de diminuer les dimensions de la section des éléments profilés et donc leur poids et leur coût, les longerons 531, notamment ceux de grande longueur, comportent chacun un moyen de précontrainte 61 (voir le détail de la figure 4) permettant de mettre chaque longeron 531 en état de tension, ladite tension est opposée à celle qui sera exercée par la toile 54 lorsque cette dernière sera tendue.

Ainsi, ce moyen de précontrainte 61 est positionné au voisinage du milieu de chaque longeron 531 et comporte, de préférence, un câble 611 dont la longueur est sensiblement plus longue que celle dudit longeron 31 et dont les extrémités sont fixées respectivement à proximité des extrémités dudit longeron 531. Le moyen de précontrainte 61 comporte également un organe de contrainte 612 extensible s'étendant globalement perpendiculairement au longeron 531, apte à recevoir le câble 611 et de le mettre sous tension, à la manière de la corde d'un arc sur laquelle on tire radialement par rapport au manche de l'arc. Cette opération va tendre à repousser le milieu du longeron 531 vers l'extérieur du cadre 53 et permettre de résister à la tension de la toile 54 qui, au contraire, a pour effet de ramener ledit milieu du longeron 531 vers l'intérieur du cadre 53.

Pour cela, l'organe de contrainte 612 est incliné de sorte à être sensiblement parallèle à la toile 54 tendue, et comprend un tube 613 solidaire du longeron 531 et comportant à son extrémité libre un taraudage (non représenté), une tige filetée 614 apte à se déplacer dans le tube 613 en coopérant avec ledit taraudage, un organe de réception 615 en forme générale de U, fixé à l'extrémité libre de ladite tige filetée 614 et apte à recevoir le câble 611, et un organe de blocage 616, avantageusement un écrou, permettant d'immobiliser la tige filetée 614 par rapport au tube 613.

Par ailleurs, le cadre 53 comporte un dispositif de fixation (non représenté) apte à assurer la solidarisation du bord périphérique extérieur de la toile 54 sur ledit cadre 53. Pour ce faire, le dispositif de fixation est avantageusement semblable à celui décrit dans le brevet européen EP 0 277 073 délivré au nom de la demanderesse.

Ainsi, le dispositif de fixation est tel que chacun des longerons 531 du cadre 53 présente une gorge débouchant par une fente d'entrée de largeur inférieure à celle du fond de la gorge et qu'un jonc de verrouillage peut être engagé transversalement dans la gorge, à travers sa fente d'entrée, et y être immobilisé pour y retenir le bord périphérique extérieur de la toile 54 présentant un bourrelet. Le dispositif de fixation est remarquable en ce qu'en position de verrouillage le jonc de verrouillage est en position verticale, à angle droit par rapport à sa position d'introduction par une fente d'entrée, et il est coincé à l'intérieur de la gorge, de sorte qu'un effort de traction exercé vers l'extérieur, sur la toile 54, ne permette pas au bourrelet de ladite toile 54 de s'échapper de la gorge.

Pour plus de détails concernant ledit dispositif de fixation, on se référera audit brevet européen EP 0 277 073.

Enfin, en référence avec les figures 10 et 11, pour faciliter la mise en place de la toile 54 sur le cadre 53, notamment lorsque l'ensemble support 51 est érigé, la toile 54 présente une coupe 542 joignant son bord périphérique intérieur fixé sur les moyens de liaison 57 à son bord périphérique extérieur fixé sur ledit cadre 53 et un organe de jonction 62 apte à coopérer avec les bords de ladite coupe 542 pour les relier ensemble et former une surface continue autour de l'ensemble support 51 en fermant les bords périphériques intérieur et extérieur de la toile 54. Cet organe de jonction 62 est un profilé dont la longueur est sensiblement égale à celle de la coupe 542 et ayant une section en forme générale de H dont les extrémités libres 621 se replient légèrement sur elles-mêmes de manière à former deux logements 622 aptes à recevoir lesdits bords de la coupe 542 présentant chacun un bourrelet 543 (voir la figure 11). Pour mettre en place l'organe de jonction 62, il faut engager simultanément, de préférence, l'une des extrémités des deux bourrelets 543 dans les logements 622 dudit organe de jonction 62 et faire glisser ledit organe de jonction 62 jusqu'aux autres extrémités desdits bourrelets 543 de le toile 54 afin d'obtenir une toile 54 montée présentant l'aspect illustré sur la figure 10.

On comprend bien que cet organe de jonction 62 est intéressant car il permet de mettre la toile 54 en place autour de l'ensemble support 51 après avoir érigé ledit ensemble support 51, afin d'éviter que la toile 54 reste au sol durant le montage dudit ensemble support 51 et ne soit salie ou pire détériorée.

La présente invention a également pour objet le procédé de montage dudit abri léger 50. Ce montage se déroule de la manière suivante.

La toile 54 est posée sur le sol de sorte que le massif devant recevoir le mât central 56 de l'ensemble support 51 apparaisse dans l'orifice de la toile 54.

Cette étape peut avantageusement être réalisée après l'assemblage du cadre 53, comme représenté sur les figures 3 et 4, afin d'éviter que la toile ne soit salie ou pire détériorée. Pour cela, il faudra prévoir une étape de mise en place de l'organe de jonction 62, précédemment décrit, sur la toile 54.

L'ensemble support 51 est érigé en mettant en place le mât central 56 sur le massif, au préalable les moyens de liaison 57 et la bride 59 sont montés coulissants sur ledit mât central 56, les câbles 58 étant fixés à l'une de leurs extrémités à la bride 59.

On notera que pour cette étape d'érection de l'ensemble support 51, il n'est pas nécessaire de recourir à une grue. L'utilisation d'un mât de levage est également intéressante en ce que sa hauteur peut être égale, voire inférieure, à celle de l'ensemble support 51, de sorte que l'abri léger peut être monté même dans des endroits où la hauteur libre au-dessus de l'abri léger est faible.

L'étape suivante consiste à assembler et à mettre en place le cadre 53 autour dudit ensemble support 51, comme représenté sur la figure 3. Pour cette opération, on apporte les éléments du cadre 53 formés de longerons 531. Ces derniers sont posés sur des tréteaux 63 et le cadre 53 est monté sur place par fixation (par exemple par boulonnage) des extrémités de longerons 531 entre elles. Par ailleurs, au fur et à mesure de l'assemblage du cadre 53, un moyen de précontrainte 61 pourra être mis en place sur chaque longeron 531 dudit cadre 53, notamment pour les cadres 53 de grandes dimensions.

Comme représenté sur la figure 3, l'extrémité libre des câbles 58 est ensuite fixée aux points de fixation 532 du cadre 53 qui sont disposés au droit de chaque sommet du cadre 53.

L'ensemble "cadre 53-câbles 58-bride 59" est ensuite légèrement soulevé à l'aide d'un moyen de levage approprié tel qu'une grue dont le crochet est relié à ladite bride 59, de telle sorte qu'il soit maintenu à une hauteur suffisante pour permettre une mise en place aisée de la toile 54. Toutefois, cette dernière étape de levage intermédiaire est facultative car l'étape suivante peut être réalisée sans avoir à lever l'ensemble "cadre 53-câbles 58-bride 59".

Après avoir retiré les tréteaux 63, comme représenté sur la figure 4, la toile 54 est fixée de façon sensiblement étanche, d'une part, sur les moyens de liaison 57 par son bord périphérique intérieur conformément à ce qui a été décrit précédemment et, d'autre part, sur le cadre 53 par son bord périphérique extérieur. La toile 54 peut être fixée sur le cadre 53 par tout moyen connu et notamment collage, soudage, clipsage ou par un dispositif de fixation semblable à celui décrit dans le brevet européen EP 0 277 073, comme précédemment décrit. A ce stade, la toile 54 n'est pas encore tendue.

Ensuite, on continue à lever l'ensemble "cadre 53-câbles 58-bride 59" en tirant la bride 59 vers le haut jusqu'à sa "position verrouillage" où, comme décrit précédemment, les éléments mobiles 605 des moyens de verrouillage rapide 60 viennent en appui sur la face annulaire de l'extrémité supérieure du mât central 56 (voir les figures 4, 5 et 8).

Ensuite, il faut mettre la toile 54 sous tension. Pour cela, il suffit de tirer les moyens de liaison 57 vers le bas jusqu'à obtenir la tension souhaitée de la toile 54. Ceci peut être réalisé simplement, comme représenté sur la figure 5, en solidarisant un tire-câble 64 à main par exemple de type TIRFOR (Marque déposée) sur l'extrémité inférieure du mât central 56 et en reliant les moyens de liaison 57 au tire-câble 64 par un câble 65 (voir figure 5).

Une fois la toile 54 tendue correctement, les moyens de liaison 57 sont verrouillés en position sur le mât central 56 à l'aide, par exemple d'un axe 66 traversant simultanément les moyens de liaison 57 et le mât central 56.

Le montage de l'abri léger 50 est maintenant quasiment terminé. On peut alors retirer le tire-câble 64 de l'ensemble support 51 et mettre en place le collecteur d'eau pluviale 55 sur le mât central 56 autour des moyens de liaison 57. L'abri léger 50 monté présente alors l'aspect illustré sur la figure 2.

On comprend bien que les étapes précédemment décrites peuvent ne pas être exécutées dans l'ordre indiqué. Par exemple, la fixation de la toile 54 peut être réalisée avant de fixer l'extrémité libre des câbles 58 aux points de fixation 532 du cadre 53.

De même, on comprend bien que ce montage pourra comporter une étape de réalisation d'un massif en béton avant d'ériger l'ensemble support 51.

On notera encore que ce montage comporte peu d'étapes et qu'il est particulièrement simple et rapide à mettre en oeuvre.

En référence aux figures 14 et 15, l'invention concerne également un auvent modulaire 100 constitué d'une pluralité d'abris légers 50, de dimensions différentes ou non, disposés les uns à côté des autres.

On a représenté sur la figure 14 plusieurs exemples d'agencement d'auvent modulaire 100 non limitatifs de l'invention.

Pour obtenir ledit auvent modulaire 100, il faut assembler, comme décrit précédemment, chacun des abris légers 50 constituant l'auvent modulaire 100 et les disposer les uns à côté des autres de sorte qu'un abri léger 50 comporte au moins un longeron 531 en vis-à-vis avec un longeron 531 d'au moins un abri léger 50 adjacent, les longerons 531 en vis-à-vis étant proches ou en contact.

On comprend bien que pour obtenir un auvent modulaire 100 sensiblement étanche, il est nécessaire d'assurer l'étanchéité entre les différents abris légers 50 constituant ledit auvent modulaire 100.

Pour cela, en référence à la figure 15, l'auvent modulaire 100 comporte un dispositif d'étanchéité 101 entre les longerons 531 en vis-à-vis des cadres 53 de deux abris légers 50 adjacents.

Le dispositif d'étanchéité 101 comprend un premier organe d'étanchéité 102 fixé sur le dessus d'un des deux longerons 531 en vis-à-vis et un deuxième organe d'étanchéité 103 fixé sur le dessus de l'autre longeron 531, les premier et deuxième organes d'étanchéité 102, 103 étant fixés de façon sensiblement étanche sur le dessus desdits longerons 531 et aptes à coopérer ensemble pour créer un chicane permettant d'éviter une entrée d'eau de pluie entre les deux longerons 531 en vis-à-vis.

Pour cela, le premier organe d'étanchéité 102 est une cornière comportant une première aile 104 en contact avec le dessus du longeron 531 sur lequel il est fixé et une deuxième aile 105 s'étendant sensiblement perpendiculairement depuis le dessus dudit longeron 531 vers le haut.

Par ailleurs, le deuxième organe d'étanchéité 103 est un profilé dont la section verticale a une forme générale de Z comportant une première aile 106 en contact avec le dessus du longeron 531 sur lequel il est fixé, une deuxième aile 107 s'étendant sensiblement perpendiculairement depuis le dessus dudit longeron 531 vers le haut et une troisième aile 108 s'étendant sensiblement parallèlement au dessus dudit longeron 531 et munie le long de son bord libre d'un retour 109 s'étendant sensiblement perpendiculairement depuis le dessous de ladite troisième aile 108 vers le bas.

Lorsque le dispositif d'étanchéité 101 est en place le long de deux longerons 531 en vis-à-vis, les deuxième aile 107, troisième aile 108 et retour 109 du deuxième organe d'étanchéité 103 recouvrent en partie la deuxième aile 105 du premier organe d'étanchéité 102 de sorte à créer la chicane.

Enfin, l'invention a aussi pour objet le procédé de montage de l'auvent modulaire 100 selon l'invention comportant une pluralité d'étapes à savoir :
- montage des différents abris légers 50 constituant l'auvent modulaire 100,
- mise en place du dispositif d'étanchéité 101 entre les longerons 531 en vis-à-vis des cadres 53 de deux abris légers 50 adjacents.

De plus, on comprend bien que ce montage pourra comporter une étape de réalisation d'un massif en béton avant de montage des différents abris légers 50.

### Description d'autres modes de réalisation

Dans une variante de réalisation représentée sur les figures 12 et 13, l'abri léger 50 comporte une second mode de réalisation du dispositif de fixation apte à assurer la solidarisation du bord périphérique extérieur de la toile 54 sur ledit cadre 53. Ainsi, ce dispositif de fixation comprend un lacet 67, avantageusement élastique, passant alternativement autour des longerons 531 du cadre 53 et dans des orifices 68 aménagés le long dudit bord périphérique extérieur de la toile 54. Ce dispositif de fixation permet de fixer la toile 54 sur le cadre 53 mais d'également d'assurer partiellement ou en totalité la mise sous tension de la toile 54.

Dans une autre variante de réalisation non représentée, dans la "position verrouillage" les éléments mobiles 605 des moyens de verrouillage rapide 60 ne viennent pas en appui sur la face annulaire de l'extrémité supérieure du mât central 56 mais coopèrent chacun avec un orifice réalisé dans l'extrémité supérieure dudit mât central 56. Toutefois, cette configuration est peu avantageuse car elle nécessite un positionnement angulaire de la bride 59 lors de son montage.

Lesdits éléments mobiles 605 pourront également coopérer avec une rainure périmétrique réalisée à l'extrémité supérieure dudit mât central 56 sans sortir du cadre de la présente invention.

Dans une autre variante de réalisation non représentée, le cadre 53 de l'élément de toiture 52 de l'abri léger 50 n'a pas une forme d'hexagone mais a une forme de polygone avantageusement régulier comportant 8, 10, 12 ou 14 sommets.

Ledit cadre 53 pourra également avoir une forme de polygone avec un nombre impair de sommets et au moins égal à 5, sans sortir du cadre de la présente invention. Toutefois, dans cette configuration, les câbles 58 ne seront pas disposés symétriquement deux à deux par rapport à l'axe du mât central 56 de l'ensemble support 51.

Ledit cadre 53 pourra également avoir une forme de polygone avec un nombre important de sommets de sorte à tendre vers une forme circulaire sans sortir du cadre de la présente invention.

Toutefois, ces différentes configurations accroissent le nombre de pièces (longerons et câbles) et par conséquent le temps de montage. En outre, les configurations de cadres 53 avec un nombre important de sommets ne permettent pas de juxtaposer des abris légers 50 pour former un auvent modulaire 100. La forme hexagonale reste le bon compromis entre résistance mécanique, temps de montage réduit et juxtaposabilité.

Enfin, le dispositif d'étanchéité 101 entre les longerons 531 en vis-à-vis des cadres 53 de deux abris légers 50 adjacents pourra être un simple profilé en forme de U (non représenté) sans sortir du cadre de la présente invention. Ce profilé en U aura une âme reposant sur le dessus des deux longerons 531 en vis-à-vis et dont la largeur sera supérieure à celle desdits longerons 531, et deux ailes légèrement évasées orientées vers le bas. Ce profilé en U chapeautera les deux longerons 531 et interdira une entrée d'eau de pluie entre les deux longerons 531 en vis-à-vis.

Dans une autre variante de réalisation non représentée, l'ensemble support, semblable à l'ensemble support 51 précédemment décrit, comporte un mât central télescopique. En effet, pour des raisons de transport, notamment pour une exportation dudit élément support en container maritime, il est intéressant que ce mât central soit télescopique. Pour ce faire, ledit mât central est formé d'au moins deux éléments mobiles en translation longitudinale l'un par rapport à l'autre. Avantageusement, le mât central ne comporte que deux éléments, le premier élément dit "inférieur" étant un tube creux destiné à être fixé sur un massif par des moyens de fixation adéquats, le second élément dit "supérieur" étant un tube creux apte à coulisser à l'intérieur dudit élément inférieur.

Une fois entièrement étendu, le mât central est verrouillé en position à l'aide, par exemple, d'un axe traversant simultanément lesdits deux éléments. Une fois le mât central verrouillé, la bride peut être montée coulissante sur ledit mât central ainsi que l'ensemble des éléments constitutifs de l'ensemble support selon le procédé décrit précédemment.

Enfin, dans une dernière variante de réalisation non représentée, l'ensemble support, semblable à l'ensemble support 51 précédemment décrit, comporte également un mât central télescopique comprenant un élément inférieur et au moins un élément supérieur coulissant à l'intérieur dudit élément inférieur qui est fixé sur un massif. Cet ensemble support comporte en outre une bride fixée à l'extrémité supérieure de l'élément supérieur. Ainsi, le montage coulissant de la bride sur le mât central est réalisé par le coulissement de l'ensemble (bride-élément supérieur) à l'intérieur dudit élément inférieur.

On comprend bien que si le mât central comprend plus de deux éléments mobiles, la bride sera fixée sur l'élément supérieur qui est celui qui est disposé le plus en haut du mât central lorsque ce dernier est entièrement étendu.

### Possibilité d'application industrielle

L'élément support 51 d'un élément de toiture 52 selon l'invention et l'abri léger 50 comportant un tel élément support 51 peuvent avantageusement être installés sur tout type de site quelles que soient les conditions climatiques et d'accès. En outre, il ressort clairement de la description que la structure de l'abri léger 50 selon l'invention est de construction légère, simple et rapide, tout en garantissant une tenue mécanique remarquable.

Enfin, il va de soi que les exemples d'élément support 51 d'un élément de toiture 52 et d'abri léger 50 conformes à l'invention qui viennent d'être décrits ne sont que des illustrations particulières, en aucun cas limitatives de l'invention.

## Revendications

1. Ensemble support (51) d'un élément de toiture (52) d'un abri léger (50) comprenant un mât central (56), l'élément de toiture (52) comportant un cadre (53), une toile (54) fixée par son bord périphérique extérieur sur le cadre (53) et destinée à être tendue entre ledit cadre (53) et l'ensemble support (51), et des moyens de liaison (57) agencés pour recevoir la partie centrale de ladite toile (54), **caractérisé en ce qu'**il comprend .
- une bride (59) montée coulissante sur ledit mât central (56) et agencée pour être verrouillée à l'extrémité supérieure du mât central (56) par des moyens de verrouillage rapide (60) de type à encliquetage et
- une pluralité de câbles (58) dont l'une des extrémités est fixée sur ladite bride (59), l'autre étant destinée à être fixée sur le cadre (53), et
**en ce que** lesdits moyens de liaison (57) sont montés coulissants sur ledit mât central (56) et agencés pour être verrouillés sur ledit mât central (56).

2. Ensemble support (51) selon la revendication précédente, **caractérisé en ce que** les moyens de liaison (57) comportent une virole (574) permettant le coulissement des moyens de liaisons (57) le long du mât central (56), une cerce (571) pourvue à sa extrémité supérieure d'une butée (572) s'étendant radialement vers l'extérieur, des moyens de jonction (575) reliant la virole (574) à la cerce (571) et un anneau de blocage (573).

3. Ensemble support (51) selon l'une quelconque des revendications 1 ou 2, **caractérisé en ce que** les moyens de verrouillage rapide (60) comprennent au moins un orifice (601) radial situé sur la bride (59), au moins un logement (602) tubulaire solidaire de la bride (59) et s'étendant radialement vers l'extérieur de la bride (59) au droit de l'orifice (601), une butée (603) située à l'extrémité libre dudit logement (602), un organe de poussée (604) contenu dans le logement (602) et prenant appui sur la butée (603), et un élément mobile (605) traversant en partie l'orifice (601) et agencé pour se déplacer dans le logement (602) sous l'action de l'organe de poussée (604) depuis une "position coulissement" jusqu'à une "position verrouillage".

4. Ensemble support (51) selon la revendication précédente, **caractérisé en ce qu'**en "position verrouillage" l'élément mobile (605) vient en appui sur la face annulaire de l'extrémité supérieure du mât central (56).

5. Ensemble support (51) selon l'une quelconque des revendications 3 ou 4, **caractérisé en ce que** les moyens de verrouillage rapide (60) comportent trois orifices (601) disposés dans un même plan radial sur la bride (59) et dont les axes font un angle de 120° entre eux, et trois ensembles "logement 602-butée 603-organe de poussée 604-élément mobile 605".

6. Ensemble support (51) selon l'une quelconque des revendications précédentes, **caractérisé en ce que** le mât central (56) est un mât formé d'au moins deux éléments mobiles en translation longitudinale l'un par rapport à l'autre.

7. Ensemble support (51) selon la revendication précédente, **caractérisé en ce que** le mât central (56) comprend un élément inférieur fixé sur un massif et au moins un élément supérieur coulissant à l'intérieur dudit élément inférieur.

8. Ensemble support (51) selon la revendication précédente, **caractérisé en ce que** la bride (59) est fixée sur l'élément supérieur.

9. Abri léger (50) du type à mât central, **caractérisé en ce qu'**il comprend .
- un ensemble support (51) selon l'une quelconque des revendications 1 à 8,
- un cadre (53) disposé autour du mât central (56) dudit ensemble support (51), ayant une forme de polygone régulier, et étant suspendu par les câbles (58) de l'ensemble support (51) reliés uniquement aux points de fixation (532) du cadre (53) disposés au droit de chaque sommet du cadre (53),
- une toile (54) pourvue dans sa partie centrale d'un orifice dont le bord définit le bord périphérique intérieur de ladite toile (54), fixée par son bord périphérique extérieur sur le cadre (53) et par son bord périphérique intérieur sur les moyens de liaison (57) de l'ensemble support (51), et destinée à être tendue entre ledit cadre (53) et l'ensemble support (51),
lesdits cadre (53) et toile (54) constituant l'élément de toiture (52).

10. Abri léger (50) selon la revendication précédente, **caractérisé en ce que** le cadre (53) est constitué de longerons (531) assemblés les uns aux autres par leurs extrémités et a une forme de polygone régulier comportant un nombre pair de sommets, au moins égal à six.

11. Abri léger (50) selon la revendication précédente, **caractérisé en ce que** les longerons (531) comportent chacun un moyen de précontrainte (61).

12. Abri léger (50) selon la revendication précédente, **caractérisé en ce que** le moyen de précontrainte (61) est positionné au voisinage du milieu de chaque longeron (531) et comporte un câble (611) et un organe de contrainte (612) extensible et apte à recevoir le câble ( 611 ) .

13. Abri léger (50) selon la revendication précédente, **caractérisé en ce que** l'organe de contrainte (612) s'étend globalement perpendiculairement au longeron (531) et est incliné de sorte à être sensiblement parallèle à la toile (54) dudit abri léger (50).

14. Abri léger (50) selon la revendication précédente, **caractérisé en ce que** l'organe de contrainte (612) comprend un tube (613) solidaire du longeron (531) et comportant à son extrémité libre un taraudage, une tige filetée (614) apte à se déplacer dans le tube (613) en coopérant avec ledit taraudage, un organe de réception (615) en forme générale de U, fixé à l'extrémité libre de ladite tige filetée (614) et apte à recevoir le câble (611), et un organe de blocage (616) permettant d'immobiliser la tige filetée (614) par rapport au tube (613).

15. Abri léger (50) selon l'une quelconque des revendications 9 à 14, **caractérisé en ce que** la toile (54) comporte le long de son bord périphérique intérieur un jonc (541), ce jonc (541) étant formé par un anneau pris dans un pli de ladite toile (54).

16. Abri léger (50) selon la revendication précédente, **caractérisé en ce que** le jonc (541) est bloqué, dans la position où la toile (54) est montée, par l'interposition de l'anneau de blocage (573) des moyens de liaison (57) de l'ensemble support (51) entre ledit jonc (541) et la butée (573) de la cerce (571) desdits moyens de liaison (57).

17. Abri léger (50) selon l'une quelconque des revendications 9 à 16, **caractérisé en ce que** la toile (54) comporte une coupe (542) joignant son bord périphérique intérieur à son bord périphérique extérieur fixé et définissant deux bords présentant chacun un bourrelet (543).

18. Abri léger (50) selon la revendication précédente, **caractérisé en ce que** la toile (54) comporte un organe de jonction (62) apte à coopérer avec les bourrelets (543) pour les relier ensemble et former une surface continue autour de l'ensemble support (51) en fermant les bords périphériques intérieur et extérieur de ladite toile (54).

19. Abri léger (50) selon la revendication précédente, **caractérisé en ce que** l'organe de jonction 62 est un profilé dont la longueur est sensiblement égale à celle de la coupe (542) de la toile (54) et ayant une section en forme générale de H dont les extrémités libres (621) se replient légèrement sur elles-mêmes de manière à former deux logements (622) aptes à recevoir lesdits bourrelets (543).

20. Abri léger (50) selon l'une quelconque des revendications 9 à 19, **caractérisé en ce qu'**il comporte un collecteur d'eau pluviale (55) sur le mât central (56) autour des moyens de liaison (57).

21. Auvent modulaire (50) **caractérisé en ce qu'**il comprend une pluralité d'abris légers (50) conforme à l'une quelconque des revendications 9 à 20, disposés les uns à côté des autres et un dispositif d'étanchéité (101) entre les longerons (531) en vis-à-vis des cadres (53) de deux abris légers (50) adjacents.

22. Auvent modulaire (50) selon la revendication précédente **caractérisé en ce que** le dispositif d'étanchéité (101) comprend un premier organe d'étanchéité (102) fixé sur le dessus d'un des deux longerons (531) en vis-à-vis et un deuxième organe d'étanchéité (103) fixé sur le dessus de l'autre longeron (531), les premier et deuxième organes d'étanchéité (102, 103) étant fixés de façon sensiblement étanche sur le dessus desdits longerons (531) et aptes à coopérer ensemble pour créer une chicane.
